# EUROPÄISCHE PATENTANMELDUNG

(11) **EP 0 092 660 A1**
(43) Veröffentlichungstag der Anmeldung: **02.11.1983**
(21) Anmeldenummer: 83101917.9
(22) Anmeldetag: 26.02.1983
(51) Int. Cl.: A63H 33/10

(54) **Spielbaukasten bestehend aus Baustäben, Bauteilen und dgl.**

(30) Priorität: 24.04.1982 DE 3215386
(71) Anmelder: fischerwerke Artur Fischer GmbH & Co. KG, D-72178 Waldachtal (DE)
(72) Erfinder: Fischer, Artur, Dr. h. c., D-7244 Tumlingen/Waldachtal 3 (DE)

(57) **Zusammenfassung**

Die Erfindung betrifft einen Spielbaukasten,bestehend aus Baustäben, Bauteilen und dgl., wobei die Bauteile (1) als Verbindungsöffnungen kreuzförmig angeordnete Bohrungen (2) aufweisen, in die die Baustäbe (3) einschiebbar sind. Um die Baustäbe als Bauteile zur Verbindung und zum Modellaufbau verwenden zu können, sind die Baustäbe in ihrer Längsrichtung mit in gleichen Abständen angeordneten Durchbrüchen (4) versehen, in die nach dem Einschieben des Baustabes in die eine Bohrung des Bauteiles und Übereinstimmung der Durchbruchachse des Baustabes mit der Achse der Querbohrung des Bauteiles ein in der Querbohrung abgestützter, dem Durchbruch des Baustabes angepaßter Stecker (6) einschiebbar ist.

## Beschreibung

Die Erfindung betrifft einen Spielbaukasten bestehend aus Baustäben, Bauteilen und dgl., wobei die Bauteile als Verbindungsöffnungen kreuzförmig angeordnete Bohrungen aufweisen, in die die Baustäbe einschiebbar sind.

In bekannten Spielbaukästen der oben genannten Art werden Baustäbe vorwiegend als Achsen, die zur Lagerung von Drehteilen dienen, oder als Bauteile zur Verbesserung der Modelloptik verwendet.

Der Erfindung liegt die Aufgabe zugrunde, die Baustäbe so zu gestalten, daß sie zusätzlich auch als Bauteil zur Verbindung und zum Modellaufbau verwendet werden können.

Erfindungsgemäß wird dies dadurch erreicht, daß die Baustäbe in ihrer Längsrichtung mit in gleichen Abständen angeordneten Durchbrüchen versehen sind, in die nach dem Einschieben des Baustabes in die eine Bohrung des Bauteiles und Obereinstimmung der Durchbruchachse des Baustabes mit der Achse der Querbohrung des Bauteiles ein in der Querbohrung abgestützter, dem Durchbruch des Baustabes angepaßter Stecker einschiebbar ist.

Zur Herstellung einer Verbindung wird der Baustab in die eine Bohrung des Bauteiles-eingeschoben und danach der Stecker in den mit der Querbohrung des Bauteiles fluchtenden Durchbruch des Baustabes eingesteckt. Durch die Abstützung des Steckers in der Querbohrung des Bauteiles ergibt sich eine sowohl gegen Verdrehen als auch gegen axiale Verschiebung gesicherte Verbindung. Mit diesen Baustäben ist es nunmehr möglich, mit wenigen Teilen großräumige Spielmodelle zu bauen. Durch die AbstUtzung des Steckers in der Querbohrung und dem gleichzeitigen Eingriff in den Durchbruch des Baustabes wird eine splintähnliche Verriegelung erreicht, die die Sptelbauteile zugfest miteinander verbindet. Die Baustäbe können nach wie vor auch als Achsen verwendet werden, wobei es durch Einstecken von Steckern in Durchbrüche des Baustabes außerhalb des Drehteiles möglich ist, dieses Drehteil axial zu fixieren.

In einer weiteren Ausgestaltung der Erfindung können die Durchbrüche des Baustabes als Schlitze ausgebildet sein, deren Länge dem Durchmesser der Bohrungen der Bauteile entspricht, und können die Stecker einen durchgehend gleichen, dem Profil des Schlitzes entsprechenden Querschnitt aufweisen. Dadurch vereinfacht sich zum einen die Gestaltung des Steckers und zum anderen wird der Querschnitt des Baustabes durch die schlitzförmigen Durchbrüche nur geringfügig geschwächt.

In einer weiteren Ergänzung der Erfindung können die Stecker eine als Kopf ausgebildete Querschnittserweiterung aufweisen. Durch die Querschnittserweiterung ergibt sich eine Einschiebbegrenzung, die die Herstellung der Verbindung für das spielende Kind erleichtert.

Schließlich können in einer weiteren Ergänzung der Erfindung in die zentrische Bohrung von Drehkörpern, wie Räder, Zahnräder, Kurbeln, Kupplungsstücke und dgl. die Baustäbe einsteckbar sein, und können in der Wandung der zentrischen Bohrung schlitzförmige, den Stecker aufnehmende Durchbrüche angeordnet sein. Durch diese Gestaltung ist es möglich, auch Drehkörper mit einer geringen Wandung um die zentrische Bohrung zug- und verdrehsicher mit dem Baustab zu verbinden. Damit sind Drehmomentübertragungen, bspw. von einer Kurbel auf ein Zahnrad oder andere Drehkörper möglich.

Schließlich können in einer weiteren Ergänzung der Erfindung die schlitzförmigen Durchbrüche von einer Stirnseite des Drehkörpers her offen sein. Durch diese Gestaltung können auch solche Drehkörper verdrehsicher mit dem Baustab verbunden werden, bei denen von außen her keine Zugangsmöglichkeit zur Wandung der zentrischen Bohrung besteht. Zur Herstellung der Verbindung wird zunächst in den Durchbruch des Baustabes der Stekker eingesetzt, und auf diesen eingesetzten Stecker durch axiale Verschiebung der Drehkörper aufgeschoben.

In der Zeichnung sind Ausführungsbeispiele der Erfindung dargestellt.

Es zeigen:
Figur 1 einen Modellaufbau mit den erfindungsgemäßen Baustäben und verschiedenen Bauteilen
Figur 2 die Festsetzung von verschiedenen Drehkörpern auf einem Baustab.

Der Modellaufbau nach Figur 1 besteht zum einen aus Bauteilen 1, die als Verbindungsöffnungen kreuzförmig angeordnete Bohrungen 2 aufweisen und zum anderen aus Baustäben 3, die in ihrer Längsrichtung mit in gleichen Abständen angeordneten als Schlitze 4 ausgebildeten Durchbrüchen versehen sind. Ferner sind in den seitlichen Bohrungen des einen Bauteiles 1 Baustäbe eingesteckt, die als Achsen für das Aufstecken von Räder 5 dienen. Die zug- und verdrehsichere Verbindung zwischen Bauteil 1 und Baustab 3 erfolgt durch einen Stecker 6, der in die quer zur Einsteckbohrung für den Baustab 3 stehende Bohrung des Bauteiles 1 einerseits und gleichzeitig in den Schlitz 4 des Baustabes 3 andererseits eingesteckt ist. Zum Einstecken des Steckers 6 muß die Mittelachse des Schlitzes 4 mit der Mittelachse der Querbohrung des Bauteiles 1 fluchten. Da die Länge des Schlitzes 4 dem Durchmesser der Bohrung 1 entspricht und der Stecker 6 einen durchgehend gleichen, dem Profil des Schlitzes 4 entsprechenden Querschnitt aufweist, ergibt sich eine Arretierung sowohl in Achsrichtung des Baustabes 3 als auch in Drehrichtung. Zur Erleichterung der Verbindung weisen die Stecker 6 eine als Kopf ausgebildete Querschnittserweiterung 7 auf, die als Einschiebbegrenzung dient. Zur axialen Fixierung von Rädern 5 und anderen Drehkörpern auf den Baustäben 3 werden in die außerhalb der Lagerstelle des Drehkörpers liegenden Schlitze 4 des Baustabes 3 Stecker 6 eingesetzt. Die Schlitz- und Bohrungsabstände der Baustäbe und Bauteile sowie deren Außenmaße und die Außenmaße der Stecker sind auf das gleiche Rastermaß abgestimmt, so daß ein problemloser Modellaufbau möglich ist. Die Schlitze 4 der Baustäbe 3 können auch zum Einschieben von im Querschnitt dem Profil des Schlitzes 4 entsprechenden Stegteilen 8 dienen, so daß Versteifungen und leiterähnliche Modelle möglich sind.

Die Drehkörper nach Figur 2 weisen eine zentrische Bohrung 1 a auf, in die die Baustäbe einsteckbar sind. Zur Herstellung einer verdrehsicheren Verbindung sind tn den Wandungen 9 dieser Teile schlitzförmige, den Stecker 6 aufnehmende Durchbrüche 10 angeordnet. Mit dem KupplungsstUck 11 sind zwei Baustäbe 3 a, 3 b drehmomentübertragend und zugsicher miteinander verbunden. Als axiale Einschiebbegrenzung für die Baustäbe 3 dient der in der zentrischen Bohrung 1 a vorgesehene umlaufende Wulst 12.

Zur Erzeugung des Drehmomentes ist auf das eine Ende des hohl ausgebildeten Baustabes 3 eine Kurbel 13 aufgesetzt, die ebenfalls mit einem Stecker 6 dreh- und zugsicher befestigt ist.

Zur verdrehsicheren Festsetzung eines Rades 5, Zahnrades oder dgl., bei denen von außen her keine Zugangsmöglichkeit zum schlitzförmigen Durchbruch 10 αjn der Wandung 9 der zentrischen Bohrung 1 a besteht, ist von einer Stirnseite dieses Rades her der schlitzförmige Durchbruch 10 a offen. Auf den im Schlitz 4 des Baustabes 3 b eingesetzten Stecker 6 kann damit das Rad 5 durch axiale Verschiebung aufgesteckt werden.

## Patentansprüche

1. Spielbaukasten bestehend aus Baustäben, Bauteilen und dgl., wobei die Bauteile als Verbindungsöffnungen kreuzförmig angeordnete Bohrüngen aufweisen, in die die Baustäbe einschiebbar sind, dadurch gekennzeichnet, daß die Baustäbe in ihrer Längsrichtung mit in gleichen Abständen angeordneten Durchbrüchen versehen sind, in die nach dem Einschieben des Baustabes in die eine Bohrung des Bauteiles und übereinstimmung der Durchbruchsachse des Baustabes mit der Achse der Querbohrung des Bauteiles ein in der Querbohrung abgestützter, dem Durchbruch des Baustabes angepaßter Stecker einschiebbar ist.

2. Spielbaukasten nach Anspruch 1, dadurch gekennzeichnet, daß die Durchbrüche des Baustabes als Schlitze ausgebildet sind, deren Länge dem Durchmesser der Bohrungen der Bauteile entspricht, und daß die Stecker einen durchgehend gleichen, dem Profil des Schlitzes entsprechenden Querschnitt auf weisen.

3. Spielbaukasten nach Anspruch 1, dadurch gekennzeichnet, daß die Stecker eine als Kopf ausgebildete Querschnittserweiterung aufweisen.

4. Spielbaukasten nach Anspruch 1 und 2, dadurch gekennzeichnet, daß in die zentrische Bohrung von Drehkörpern, wie Räder, Zahnräder, Kurbeln, KupplungsstUcke und dgl. die Baustäbe einsteckbar sind, und daß in der Wandung der zentrischen Bohrung schlitzförmige, den Stecker aufnehmende DurchbrUche angeordnet sind.

5. Spielbaukasten nach Anspruch 4, dadurch gekennzeichnet, daß die schlitzförmigen Durchbrüche von einer Stirnseite des Drehkörpers her offen sind.
